# FASCICULE DE BREVET EUROPEEN

(11) **EP 0 900 040 B1**
(45) Date de publication et mention de la délivrance du brevet: **05.01.2000**
(21) Numéro de dépôt: 97918211.0
(22) Date de dépôt: 11.04.1997
(51) Int. Cl.: A47G 19/22

(54) **VERRE A DEGUSTATION POUR ALCOOLS TELS QUE LES EAUX DE VIE, LES SPIRITUEUX ET LES LIQUEURS**
PRÜFGLAS FÜR ALKOHOLISCHE GETRÄNKE SOWIE BRANNTWEIN, SPIRITUOSEN UND LIKÖRE
SNIFTER FOR ALCOHOLIC BEVERAGES SUCH AS BRANDY, SPIRITS AND LIQUEURS

(30) Priorité: 11.04.1996 FR 9604700
(43) Date de publication de la demande: 10.03.1999
(73) Titulaire: Exal Diffusion S.A.R.L., 10800 Saint-Julien-les-Villas (FR)
(72) Inventeur: DUBOIS, Aimé, F-10800 Saint-Julien-les-Villas (FR)
(74) Mandataire: Rhein, Alain
(86) Numéro de dépôt international: FR9700651
(87) Numéro de publication internationale: WO9737571

(56) Documents cités:
- BE-A- 348 669
- BE-A- 428 043
- DE-U- 7 819 661
- FR-A- 2 581 355
- FR-A- 2 641 960
- FR-A- 2 648 340
- FR-A- 2 684 534
- FR-A- 2 700 257
- US-A- 2 142 811

## Description

La présente invention a pour objet un verre à dégustation pour alcools tels que les eaux de vie, les spiritueux et les liqueurs.

La dégustation consiste à apprécier les valeurs olfactives et gustatives d'un alcool, ou autres boissons alcoolisées.

On connaît déjà différents types de verre à dégustation, ils comportent généralement un pied surmonté d' une jambe qui supporte la paraison qui comprend une première partie s'évasant vers le haut, puis une seconde partie se rétrécissant jusqu'au bord supérieur appelé buvant.

C'est le cas des verres décrits dans les documents FR-A-2.648.340 et FR-A-2.684.534, qui sont toutefois plus particulièrement destinés à la dégustation de vins.

D'autre part, ces verres sont conçus de manière que le dégustateur puisse accélérer mécaniquement l'évaporation du produit à déguster, en appliquant au verre un mouvement de giration, ce qui dans le cas d'un alcool présente un inconvénient pour l'appréciation olfactive, puisqu'une agitation favorise le dégagement d'esters qui 〈〈 brûlent 〉〉 le nez lorsque le produit est humé.

On connaît également, par le document BE-A-428 043, un verre présentant inférieurement une partie légèrement évasée en tronc de cône surmontée d'une partie, appelée saillant, s'évasant fortement puis allant en rétrécissant jusqu'au buvant, le diamètre interne de ce dernier étant supérieur à celui externe le plus grand de ladite partie en tronc de cône.

Les caractéristiques de ce verre ont pour but un empilage aisé, mais ne permettent pas la dégustation du fait du faible volume du saillant qui ne peut pas être assimilé à une paraison.

La présente invention a pour but de proposer un verre a dégustation pour alcools, permettant une totale appréciation olfactive.

Ainsi, la présente invention concerne un verre à dégustation pour alcools, tels que les eaux de vie, les spiritueux et les liqueurs comprenant un réservoir s'évasant doucement et sur le bord supérieur duquel naît une paraison, celle-ci comprenant deux parties, une première partie de petite hauteur s'évasant plus fortement, prolongée d'une seconde partie de grande hauteur allant en rétrécissant progressivement jusqu'au buvant dont l'ouverture délimite une surface au moins égale à celle délimitée par le bord supérieur dudit réservoir, lequel bord constitue la limite de remplissage conseillée, le volume de cette paraison étant supérieur à celui dudit réservoir.

Selon une autre caractéristique additionnelle du verre selon l'invention, celui-ci comporte un pied surmonté d'une jambe supportant le réservoir.

Lors du remplissage, le liquide est versé directement dans le réservoir, le niveau maximum conseillé, pour une exhalaison maximum des arômes, sans agitation circulaire, se situe au plein du réservoir, la surface du liquide étant alors inférieure ou au maximum égale à la surface délimitée par l'ouverture du buvant.

Les caractéristiques du verre selon l'invention permettent de maîtriser les émanations des esters par la surface d'évaporation du liquide alcoolisé qui remplit le réservoir. Au cours du humage, les molécules aromatiques, qui emplissent le volume constitué par la paraison, libèrent leurs substances originelles à l'arrivée de l'air extérieur.

Le verre, objet de la présente invention, permet une exhalaison complète des arômes primaires, secondaires et tertiaires du liquide à déguster, avec la restriction des émanations agressives de l'alcool supportant les molécules organoleptiques et les substances volatiles.

Enfin, le dégustateur peut apprécier la valeur gustative du liquide en portant le verre à ses lèvres de manière traditionnelle, ou bien, de préférence, en aspirant en bouche ledit liquide au moyen d'un chalumeau de faible diamètre plongé dans le réservoir, ceci afin de préserver la dégustation olfactive précitée.

Les avantages et les caractéristiques de la présente invention ressortiront plus clairement de la description qui suit et qui se rapporte au dessin annexé, lequel en représente plusieurs modes de réalisation non limitatifs.

Dans le dessin annexé :
- la figure 1 représente une vue en coupe selon un plan vertical médian d'un premier mode de réalisation du verre a dégustation selon l'invention.
- la figure 2 représente une vue en coupe selon un plan vertical médian d'une variante du même verre.
- la figure 3 représente une vue en élévation d'un second mode de réalisation du verre à dégustation selon l'invention.
- les figures 4 et 5 représentent des variantes de ce même verre à dégustation.

Si on se réfère à la figure 1, on peut voir que selon un premier mode de réalisation, un verre à dégustation selon l'invention comporte du bas vers le haut, un réservoir 1 s'évasant doucement jusqu'à son bord supérieur 10 où naît la paraison 2 qui comporte deux parties, une première partie 20 de petite hauteur et de largeur fortement croissante, et une deuxième partie 21 de grande hauteur et de largeur décroissant progressivement jusqu'au buvant 22.

La surface délimitée par le buvant 22 est supérieure à la surface délimitée par le bord supérieur 10 du réservoir 1, qui constitue la limite de remplissage, laquelle peut être matérialisée par un repère.

Les arômes et des molécules lourdes du liquide à déguster stagnent dans la partie 20 de la paraison, et elles libèrent leurs substances originelles dans la partie 21 au contact de l'air qui y pénètre par le buvant 22 lors du humage.

On notera que le verre comporte inférieurement sous le réservoir 1 une partie pleine 3 d'une certaine hauteur, permettant la préhension. Le verre représenté est plus particulièrement destiné à la dégustation d'alcools du type whisky.

Le rapport des surfaces peut aller jusqu'à 3,5 ce qui permet, pour ceux qui le désirent, de diluer le liquide alcoolisé au moyen d'un liquide neutre, de l'eau par exemple, de manière que le mélange emplisse le réservoir et une partie de la partie 20, en sorte que la diminution des densités alcoolique et aromatique soit compensée par une augmentation de la surface d'évaporation, laquelle doit rester inférieure à la surface délimitée par le buvant 22.

Si on se réfère maintenant à la figure 2, on peut voir que la partie supérieure de la paraison 2, au niveau du buvant 22, comporte un rebord rentrant 23 de forme concave, qui rétrécit l'ouverture du buvant 22.

Cette variante permet de déguster un whisky, refroidi au moyen d'un ou plusieurs glaçons, en effet, le refroidissement du liquide alcoolisé diminue les émanations, le rétrécissement du buvant permet ainsi, tout en conservant le rapport entre l'ouverture du buvant 22 et la surface à l'air du liquide, d'augmenter la rétention des émanations.

On notera qu'avantageusement le rebord 23 permet de retenir le ou les glaçons, ou les éventuels dépôts, lorsque le verre est porté à la bouche.

Si on se réfère maintenant à la figure 3, on peut voir que, selon un second mode de réalisation, le verre à dégustation selon l'invention comporte un pied 4 et une jambe 40, et que la partie 21 de la paraison 2 est de forme courbe.

Si on se réfère aux figures 3 et 4, on peut voir deux variantes du verre à dégustation selon l'invention, qui montrent que la forme et le volume du réservoir 1 d'une part, et de la paraison 2 d'autre part, n'ont pas d'incidences sur l'exhalaison des arômes, pourvu que soit respecté le rapport entre l'ouverture du buvant 22 et la surface à l'air du liquide.

## Revendications

1. Verre à dégustation pour alcools, tels que les eaux de vie, les spiritueux et les liqueurs, comprenant un réservoir (1) s'évasant doucement, sur le bord supérieur (10) duquel naît une paraison (2) qui comprend deux parties, une première partie (20) de petite hauteur s'évasant plus fortement, prolongée d'une seconde partie (21) de grande hauteur allant en rétrécissant progressivement jusqu'au buvant (22) dont l'ouverture délimite une surface au moins égale à celle délimitée par le bord supérieur (10) dudit réservoir (1), caractérisé par le fait que ledit bord supérieur (10) de ce réservoir (1) constitue la limite de remplissage conseillée tandis que le volume de la paraison (2) est supérieur à celui de ce réservoir (1).

2. Verre selon la revendication 1, caractérisé en ce que le rapport des surfaces est compris entre 1 et 3,5.

3. Verre selon la revendication 1 ou la revendication 2, caractérisé en ce que la partie supérieure de la paraison (2) comporte sur tout son pourtour, au niveau du buvant (22), un rebord rentrant (23) de forme concave.

4. Verre selon l'une quelconque des revendications précédentes, caractérisé en ce qu'il comporte inférieurement sous le réservoir (1) une partie pleine (3) d'une certaine hauteur, destinée à la préhension.

5. Verre selon l'une quelconque des revendications 1, 2 ou 3, caractérisé en ce qu'il comporte inférieurement sous le réservoir (1) une jambe (40) et un pied (4).

6. Verre selon l'une quelconque des revendications précédentes, caractérisé en ce qu'il est réalisé en cristal ou cristallin soufflé bouche, en verre ou tout autre matériau de nature cristalline.

## Claims

1. Glass for tasting alcohols such as brandies, spirits and liquors, including a slowly widening container (1) on the upper edge (10) of which begins a parison (2) that includes two portions, a first portion (20) of a small height, which widens to a larger extent, extended by a second portion (21) of a large height, which progressively narrows towards the lip (22) the opening of which delimits a surface at least equal to the one delimited by the upper edge (10) of said container (1), characterized in that said upper edge (10) of this container (1) forms the recommended filling limit, whereas the volume of the parison (2) is larger than that of this container (1).

2. Glass according to claim 1, characterized in that the surface area ratio is comprised between 1 and 3.5.

3. Glass according to claim 1 or claim 2, characterized in that the upper portion of the parison (2) includes, on its whole periphery, at the level of the lip (22), a re-entrant rim (23) of a concave shape.

4. Glass according to any of the preceding claims, characterized in that it includes, at the lower side, under the container (1), a solid portion (3) of a certain height aimed at seizing it.

5. Glass according to any of claims 1, 2 or 3, characterized in that it includes, at the lower side, under the container (1), a stem (40) and a foot (4).

6. Glass according to any of the preceding claims, characterized in that it is made of mouth-blown crystal or crystalline glass, of glass or any other crystalline material.

## Patentansprüche

1. Glas zum Probieren von Alkoholen wie Branntweinen, Spirituosen und Likören, umfassend einen sich langsam erweiterenden Behälter (1), auf dessen oberen Band (10) eine Külbel (2) entsteht, die zwei Teile umfaßt, einen ersten, sich stärker verbreitenden Teil (20) einer kleinen Höhe, verlängert mit einem zweiten Teil (21) einer großen Höhe, der sich allmählich verringert bis zur Mündungslippe (22), deren Öffnung eine Oberfläche begrenzt, die wenigstens gleich derjenigen ist, die vom oberen Band (10) des genannten Behälters (1) begrenzt wird, dadurch gekennzeichnet, daß der genannte obere Band (10) dieses Behälters (1) die empfohlene Füllgrenze bildet, während das Volumen der Külbel (2) größer ist als das dieses Behälters (1).

2. Glas nach Anspruch 1, dadurch gekennzeichnet, daß das Oberflächenverhältnis zwischen 1 und 3.5 liegt.

3. Glas nach Anspruch 1 oder Anspruch 2, dadurch gekennzeichnet, daß der obere Teil der Külbel (2) über seinen ganzen Umkreis, im Bereich der Mündungslippe (22), einen nach innen gebogenen, hochstehenden Rand (23) einer konkaven Form umfaßt.

4. Glas nach irgendeinem der vorgehenden Ansprüche, dadurch gekennzeichnet, daß es im unteren Teil, unterhalb des Behälters (1), einen massiven Teil (3) einer gewissen Höhe umfaßt, um es festzuhalten.

5. Glas nach irgendeinem der Ansprüche 1, 2 oder 3, dadurch gekennzeichnet, daß es im unteren Teil, unterhalb des Behälters (1), ein Bein (40) und einen Fuß (4) umfaßt.

6. Glas nach irgendeinem der vorgehenden Ansprüche, dadurch gekennzeichnet, daß es aus mundgeblasenem Kristall oder Kristallglas, aus Glas oder irgendeinem anderen Material kristallinischer Art hergestellt ist.
